# FASCICULE DE BREVET EUROPEEN

(11) **EP 4 056 805 B1**
(45) Date de publication et mention de la délivrance du brevet: **01.07.2026**
(21) Numéro de dépôt: 22161406.8
(22) Date de dépôt: 10.03.2022
(51) Int. Cl.: F01C 21/10, F04C 2/344, F01C 21/08, F04C 15/06

(54) **POMPE DESMODROMIQUE À PALETTES RADIALES**
DESMODROMISCHE PUMPE MIT RADIALEN FLÜGELN
DESMODROMIC PUMP WITH RADIAL BLADES

(30) Priorité: 12.03.2021 BE 202105186
(43) Date de publication de la demande: 14.09.2022
(73) Titulaire: Safran Aero Boosters, 4041 Herstal (BE)
(72) Inventeur: BORLON, Quentin, Herstal (BE)
(74) Mandataire: Cabinet Beau de Loménie

(56) Documents cités:
- BE-A- 883 004
- DE-A1- 3 510 681
- FR-A5- 2 086 986
- GB-A- 2 006 342
- JP-A- S62 111 188

## Description

### Domaine Technique

Le présent exposé concerne une pompe desmodromique à palettes radiales et un circuit de fluide pour turbomachine. Une telle pompe peut notamment servir à pomper de l'huile issue de différents équipements d'une turbomachine afin de récupérer cette dernière et la renvoyer dans le circuit de lubrification ; elle peut également faire partie d'un circuit carburant. Elle peut notamment être utilisée dans tout type de turbomachines et notamment dans des turboréacteurs d'aéronefs, civils ou militaires.

### Technique antérieure

Les turboréacteurs d'aéronefs possèdent de nombreux équipements mécaniques qu'il est nécessaire de lubrifier : il s'agit notamment des arbres, des paliers et des boîtes d'engrenages telles que le boîtier d'accessoires, communément appelé AGB (« accessory gearbox » en anglais), ou le boîtier de transfert, communément appelé TGB (« transfer gearbox » en anglais).

Ces turboréacteurs sont ainsi équipés d'un circuit de lubrification permettant d'apporter de l'huile à chacun de ces équipements. Une pompe d'alimentation génère ainsi un débit d'huile qui est ensuite divisé entre plusieurs lignes pour alimenter les différents équipements du moteur.

Afin d'économiser de l'huile, ce circuit de lubrification fonctionne en circuit fermé, l'huile délivrée au niveau de chaque équipement étant récupérée par gravité dans des puisards puis réinjectée dans le circuit de lubrification par autant de pompes de récupération.

Toutefois, une telle configuration est assez encombrante et assez lourde puisqu'une pompe de récupération est prévue pour chaque puisard. En conséquence, le volume et la masse du circuit de lubrification augmente en proportion du nombre d'équipements à lubrifier, qui est en général au moins égal à quatre. En particulier, pour chaque nouvel équipement que l'on souhaite lubrifier, une nouvelle pompe de récupération est nécessaire. Or, toute masse additionnelle représente une consommation additionnelle pour le moteur.

Afin de minimiser cette masse additionnelle, il est désormais connu d'utiliser certains types de pompes telles que des pompes desmodromiques à palettes ou des pompes gérotors. pour réaliser ces pompes de récupération. En particulier, ces pompes desmodromiques à palettes, dont les palettes sont mobiles radialement par rapport à l'arbre et guidées par la surface interne de la cavité du stator, sont particulièrement compactes et possèdent donc une masse relativement faible pour un débit donné. Les documents BE 883 004, FR 2 086 986, GB 2 006 342 et DE 35 10 681 décrivent des exemples de pompes à palettes ; aucun d'entre eux ne décrit toutefois une pompe ayant deux entrées distinctes aboutissant à une même sortie commune. Toutefois, des gains encore plus importants sont recherchés.

Il existe donc un réel besoin pour une pompe et un circuit de fluide qui soient dépourvus, au moins en partie, des inconvénients inhérents à la configuration connue précitée.

### Exposé de l'invention

Le présent exposé concerne une pompe desmodromique à palettes radiales selon la revendication 1.

Ainsi, grâce à une telle configuration, il est possible d'obtenir une pompe desmodromique à palettes radiales, bénéficiant donc de la compacité des pompes de ce type, munies de deux entrées distinctes. Il est alors possible d'utiliser une pompe unique pour pomper un fluide provenant de deux lignes différentes.

En particulier, il est possible d'utiliser une telle pompe pour pomper le contenu de deux puisards différents. Il est donc possible de diviser par deux le nombre de pompes nécessaires, ce qui réduit grandement l'encombrement et la masse du circuit de lubrification et réduit donc d'autant la consommation du moteur.

Dans certains modes de réalisation, le rotor comprend au moins huit palettes. En effet, bien que six palettes est le nombre de palettes minimum fonctionnel permettant d'assurer trois segments d'étanchéités entre chacun des entrées/sortie, il est préférable de prévoir un nombre de palettes plus important pour réduire la taille de ces segments d'étanchéité et donc augmenter d'autant la taille des entrées. On réduit ainsi la perte de charge au niveau des entrées, ce qui augmente le rendement de la pompe. En particulier, les inventeurs ont déterminé que le nombre de huit palettes offrait le meilleur compromis entre l'augmentation favorable de la taille des entrées et l'augmentation défavorable de la masse et de la complexité de l'ensemble des palettes.

Dans certains modes de réalisation, les palettes sont régulièrement espacées autour de l'arbre.

Dans certains modes de réalisation, chaque entrée du stator s'étend sur un secteur angulaire au moins égal à 25°, de préférence au moins égal à 40°, de préférence encore au moins égal à 50°. Comme cela a été indiqué ci-dessus, plus les entrées sont grandes, moins la perte de charge est importante.

Dans certains modes de réalisation, les entrées du stator possèdent des secteurs angulaires différents. Ceci permet, si cela est souhaité, de régler un débit de pompage différent pour chacune des entrées. En particulier, il serait envisageable de cette manière de mélanger deux fluides selon des proportions particulières prédéterminées.

Dans certains modes de réalisation, la sortie du stator s'étend sur un secteur angulaire au moins égal à 70°, de préférence au moins égal à 130°, de préférence encore au moins égal à 140°.

Dans certains modes de réalisation, au moins une entrée du stator ou la sortie du stator est divisée axialement en au moins deux orifices. Ceci permet d'augmenter la tenue mécanique du stator en prévoyant un anneau de matière continu axialement entre les deux séries d'orifices.

Dans certains modes de réalisation, l'arbre comprend une cavité centrale et une pluralité de lumières longitudinales débouchant dans la cavité centrale, chaque palette étant engagée dans une lumière longitudinale. Tout comme les palettes, ces lumières sont organisées par paires, de manière diamétralement opposée. Chaque palette coulisse ainsi dans une lumière distincte, la palette étant guidée par les bords de la lumière considérée. En particulier, la hauteur des lumières correspond sensiblement à la hauteur des palettes et la largeur des lumières correspond sensiblement à l'épaisseur des palettes. De préférence, le nombre de lumières correspond au nombre de palettes.

Dans certains modes de réalisation, toutes les palettes possèdent la même hauteur et la même profondeur maximale, cette profondeur maximale étant mesurée dans la direction radiale entre le point le plus proximal de la palette et son point le plus distal.

Dans certains modes de réalisation, le bord proximal de chaque palette présente des portions en saillie et des portions en retraits, chaque paire de palettes possédant un profil symétrique, distinct du profil des autres paires de palettes. De cette manière, les palettes de chaque paire peuvent être en contact l'une de l'autre sans gêner les autres paires de palette. De cette manière, la première palette de la paire peut pousser vers l'extérieur la deuxième palette de la paire lorsqu'elle est elle-même repoussée vers l'intérieur par la surface interne de la cavité formant surface de came ; et vice-versa. Ici, il faut comprendre que le profil des paires de palettes est orienté, c'est-à-dire qu'il est tenu compte de son orientation dans la direction axiale : il est ainsi possible que deux paires de palettes possèdent des profils symétriques par rapport à un plan transverse à la direction de l'arbre mais néanmoins différents car orientés différemment, l'un « tête en haut », l'autre « tête en bas ».

Dans certains modes de réalisation, les portions en saillie de chaque paire de palettes s'étendent au niveau de portions en retrait de toutes les autres paires de palettes. De cette manière, les portions en saillie des différentes paires de palettes peuvent entrer en contact sans se gêner mutuellement.

Dans certains modes de réalisation, le bord proximal de chaque palette présente au moins deux, et de préférence trois, portions en saillie. Ceci permet d'augmenter la stabilité de la palette lorsqu'elle est poussée par la palette en vis- à-vis.

Dans certains modes de réalisation, la distance séparant deux portions en saillie est la même pour toutes les palettes.

Dans certains modes de réalisation, la pompe est configurée pour générer un débit de sortie compris entre 300 et 20 000 l/h, de préférence entre 1 000 et 15 000 l/h.

Le présent exposé concerne également un circuit de fluide, comprenant au moins une pompe selon l'un quelconque des modes de réalisation précédents.

Dans certains modes de réalisation, le circuit de fluide comprend deux lignes distinctes, la première ligne étant connectée à la première entrée de la pompe et la deuxième ligne étant connectée à la deuxième entrée.

Dans certains modes de réalisation, les première et deuxième lignes sont prévues pour acheminer un même fluide.

Dans certains modes de réalisation, les première et deuxième lignes sont prévues pour acheminer deux fluides différents.

Dans certains modes de réalisation, la pression de la ligne connectée à la première entrée de la pompe est différente de la pression de la ligne connectée à la deuxième entrée de la pompe.

Dans certains modes de réalisation, le circuit de fluide est un circuit de lubrification. Le fluide parcourant le circuit est ainsi un lubrifiant, par exemple de l'huile.

Le présent exposé concerne également une turbomachine, comprenant un circuit de fluide selon l'un quelconque des modes de réalisation précédents.

Dans le présent exposé, les termes « longitudinal », « transversal », « inférieur », « supérieur » et leurs dérivés sont définis par rapport à l'axe de l'arbre ; les termes « axial », « radial », « tangentiel », « intérieur », « extérieur », « proximal », « distal » sont également définis par rapport à l'axe de l'arbre. On entend par « plan axial » un plan passant par l'axe de l'arbre et par « plan radial » un plan perpendiculaire à cet axe ; enfin, les termes « amont » et « aval » sont définis par rapport à la circulation du fluide dans le circuit de fluide. De plus, il est rappelé qu'une surface cylindrique peut être générée par une courbe directrice quelconque de telle sorte que, sauf précision contraire, un cylindre n'est pas nécessairement de révolution.

Les caractéristiques et avantages précités, ainsi que d'autres, apparaîtront à la lecture de la description détaillée qui suit, d'exemples de réalisation de la pompe et du circuit de fluide proposés. Cette description détaillée fait référence aux dessins annexés.

### Brève description des dessins

Les dessins annexés sont schématiques et visent avant tout à illustrer les principes de l'exposé.

Sur ces dessins, d'une figure à l'autre, des éléments (ou parties d'élément) identiques sont repérés par les mêmes signes de référence.
[Fig. 1] La figure 1 est un schéma d'un exemple de circuit de fluide selon l'exposé.
[Fig. 2] La figure 2 est une vue en perspective d'un exemple de pompe selon l'exposé.
[Fig. 3] La figure 3 est une vue en coupe radiale de la pompe de la figure 2.
[Fig. 4] La figure 4 est une vue latérale, côté entrées, de la pompe de la figure 2.
[Fig. 5] La figure 5 est une vue latérale, côté sortie, de la pompe de la figure 2.
[Fig. 6] La figure 6 représente schématiquement les différentes paires de palettes de la pompe de la figure 2.

### Description des modes de réalisation

Afin de rendre plus concret l'exposé, un exemple de pompe et de circuit de fluide est décrit en détail ci-après, en référence aux dessins annexés. Il est rappelé que l'invention ne se limite pas à cet exemple.

La figure 1 illustre de manière schématique un exemple de circuit de lubrification pour une turbomachine.

Ce circuit de lubrification 1 alimente en huile une pluralité d'équipements 3a, 3b, 3c, 3d. Le circuit de lubrification 1 comprend, d'amont en aval, un réservoir 20, une crépine 21, une pompe d'alimentation 22, un filtre 23, un échangeur carburant/huile 24, un échangeur air/huile 25, les équipements 3a, 3b, 3c, 3d, prévus chacun sur une branche d'alimentation distincte 2a, 2b, 2c, 2d en dérivation les unes des autres, des crépines 26 et des pompes de récupération 30, en aval des équipements 3a, 3b, 3c, 3d, permettant de ramener l'huile de chaque branche d'alimentation 2a, 2b, 2c au réservoir 20.

Dans le présent exemple, les équipements 3a, 3b, 3c, 3d peuvent comprendre des boîtes d'engrenages et en particulier la boîte d'engrenages d'accessoires de la turbomachine. Ainsi, plus spécifiquement, le circuit de lubrification 1 comprend une pluralité de gicleurs prévus à l'intérieur de la boîte d'engrenages d'accessoires pour projeter de l'huile sur les engrenages de cette dernière ainsi que sur au moins certaines parois internes de son carter. L'huile ainsi projetée est ensuite récupérée dans un puisard au point le plus bas de la boîte d'engrenages d'accessoires. Les équipements 3a, 3b, 3c, 3d peuvent également comprendre d'autres boîtes d'engrenages, des carters d'autres accessoires, ou encore des enceintes de roulement. Certains de ces équipements 3a, 3b, 3c, 3d peuvent être entrainés par la boîte d'engrenages d'accessoires à l'aide d'une transmission mécanique. Il va de soi que le circuit de lubrification 1 peut alimenter un nombre quelconque d'équipements 3a, 3b, 3c, 3d et pas seulement quatre tel que cela est représenté sur la figure 1.

Une particularité des pompes de récupération 30 selon le présent exposé est qu'elles possèdent deux entrées distinctes pour une sortie commune. Ainsi, dans le présent exemple qui comprend quatre équipements 3a, 3b, 3c, 3d, le circuit de lubrification 1 ne comprend que deux pompes de récupération 30, la première étant connectée aux lignes de récupération 27a, 27b des deux premiers équipements 3a, 3b et la deuxième étant connectée aux lignes de récupération 27c, 27d des deux derniers équipements 3c, 3d.

Une pompe de récupération 30 va maintenant être décrite plus en détails en référence aux figures 2 à 6. Toutes les pompes de récupération 30 sont identiques ou possèdent tout au moins une structure analogue à défaut éventuellement d'être paramétrées de la même manière.

Cette pompe de récupération 30 comprend un stator 40 et un rotor 50. Le stator 40 possède une forme généralement cylindrique de révolution d'axe principal A. Il comprend une cavité cylindrique 41 dont l'axe central B est parallèle mais excentrique par rapport à l'axe principal A du stator.

Le rotor 50 comprend pour sa part un arbre 51, s'étendant selon l'axe principal A et traversant donc longitudinalement la cavité 41 du stator 40. Cet arbre 51 porte une pluralité de palettes 52, ici au nombre de huit, organisées par paires 52a, 52b, 52c, 52d.

Ces palettes 52 sont mieux visibles sur la figure 6. Elles possèdent toutes la même hauteur et la même profondeur maximale. Leurs bords distaux 53 sont tous identiques : ils sont rectilignes et s'étendant dans la direction axiale sur toute la hauteur de la palette 52. Les bords proximaux 54 de chaque paire 52a, 52b, 52c, 52d de palettes 52 possèdent en revanche des profils différents. Plus spécifiquement, ces bords proximaux 54 possèdent des portions en saillie 54s et des portions en retrait 54r.

Les deux palettes 52 d'une même paire 52a, 52b, 52c, 52d possèdent le même profil de telle sorte que leurs portions en saillie 54s sont en contact l'une de l'autre lorsqu'elles sont assemblées sur l'arbre 51. En revanche, les portions en saillie 54s de chaque paire de palettes 52a, 52b, 52c, 52d coïncident avec des portions en retrait 54r pour toutes les autres paires de palettes 52a, 52b, 52c, 52d lorsqu'elles sont assemblées sur l'arbre 51 de telle sorte que les portions en saillie 54s de toutes les paires 52a, 52b, 52c, 52d peuvent entrer en contact sans être entravées par les portions en saillies 54s des autres paires 52a, 52b, 52c, 52d.

Dans le présent exemple, chaque palette 52 possède trois portions en saillie 54s ayant chacune une hauteur égale à 1/12 de la hauteur totale de la palette 52. De plus, chaque portion en saillie 54s est séparée de sa voisine par une distance égale à 3/12 de la hauteur totale de la palette 52. On peut alors remarquer que le profil de chaque paire 52a, 52b, 52c, 52d comprend le même motif décalé d'une distance égale à 1/12 de la hauteur totale de la palette 52. On peut également remarquer que, grâce aux symétries, il n'existe que deux géométries différentes de palettes 52, ce qui simplifie la fabrication.

Afin de permettre l'assemblage des palettes 52, l'arbre 51 possède une cavité interne 55 et une pluralité de lumières 56, dont le nombre est égal au nombre de palettes 52, espacées régulièrement autour de l'arbre 51. Chaque lumière 56 s'étend axialement et possède des dimensions correspondant sensiblement à la hauteur et à l'épaisseur des palettes 52.

Chaque palette 52 est ainsi engagée dans une lumière 56 qui la maintient et la guide en translation. Ainsi chaque palette 52 est mobile radialement en translation, le long d'un plan diamétral de l'arbre 51.

La surface interne 42 de la cavité 41 du stator 40 forme une surface de came qui, à mesure que l'arbre 51 tourne, vient agir sur les palettes 52. Lorsque, pour une palette donnée 52, la distance entre l'arbre 51 et la surface de came 42 diminue, la surface de came 42 repousse la palette 52 vers l'intérieur à mesure que la distance diminue, maintenant ainsi l'étanchéité en bout de palette 52. Ensuite, lorsque, pour la même palette 52, la distance entre l'arbre 51 et la surface de came 42 augmente à nouveau, la distance entre l'arbre 51 et la surface de came 42 diminue symétriquement pour la palette 52 opposée de la même paire 52a, 52b, 52c, 52d : en conséquence, la palette opposée 52 est repoussée vers l'intérieur et pousse alors la première palette 52 vers l'extérieur, maintenant ainsi le contact avec la surface de came 42 et donc l'étanchéité en bout de palette 52. On obtient ainsi un mécanisme desmodromique.

Le stator 40 comprend également une première entrée 43, une deuxième entrée 44 et une sortie 45 pratiquées radialement dans la paroi 46 entourant la cavité 41 de manière à mettre en communication différent secteurs de la cavité 41 avec l'extérieur.

En tournant dans le sens anti-horaire, c'est-à-dire selon le sens de rotation de l'arbre 51, à partir du point d'origine O où la distance entre l'arbre 51 et la surface de came 42 est minimale, on trouve ainsi un premier secteur d'étanchéité 47, la première entrée 43, un deuxième secteur d'étanchéité 47, la deuxième entrée 44, un troisième secteur d'étanchéité 47 puis, dans la second moitié où la distance entre l'arbre 51 et la surface de came 42 diminue, la sortie 45 puis on retrouve le première secteur d'étanchéité 47 et le point d'origine O.

Les secteurs d'étanchéités 47 s'étendent sur un secteur angulaire au moins égal, et de préférence sensiblement égal, à l'angle séparant deux palettes 52 consécutives, soit 45° dans le présent exemple. Dans le présent exemple, chaque entrée 43, 44 s'étend sur un secteur angulaire θ, φ de 45° tandis que la sortie 45 s'étend sur un secteur angulaire ψ de 135°.

On peut également observer sur les figures 4 et 5 que, pour des raisons structurales, chaque entrée 43, 44 ainsi que la sortie 45 est divisée en deux orifices 43a, 43b, 44a, 44b, 45a, 45b séparés axialement par un anneau continu 48 dépourvu de toute ouverture.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif.

Il est également évident que toutes les caractéristiques décrites en référence à un procédé sont transposables, seules ou en combinaison, à un dispositif, et inversement, toutes les caractéristiques décrites en référence à un dispositif sont transposables, seules ou en combinaison, à un procédé.

## Revendications

1. Pompe desmodromique à palettes radiales pour turbomachine, comprenant
un stator (40), comportant une cavité cylindrique (41), et
un rotor (50), comportant un arbre (51), traversant la cavité (41) du stator (40) de manière excentrique, et une pluralité de palettes (52), organisées par paires (52a, 52b, 52c, 52d), assemblées sur l'arbre (51) de manière mobile et affleurant la surface de la cavité (41) du stator (40), les palettes (52) d'une même paire (52a, 52b, 52c, 52d) s'étendant en contact l'une de l'autre dans un même plan diamétral de l'arbre (51) en étant mobiles dans ledit plan diamétral par rapport à l'arbre (51),
dans laquelle le rotor (50) comprend au moins six palettes (52), et
**caractérisée en ce que** dans laquelle le stator (40) comprend deux entrées distinctes (43, 44) et une sortie commune (45), des segments d'étanchéités (47) étant agencés entre les deux entrées distinctes (43, 44) et entre chacune des deux entrées distinctes (43,44) et la sortie commune (45).

2. Pompe selon la revendication 1, dans laquelle le rotor (50) comprend au moins huit palettes (52).

3. Pompe selon la revendication 1 ou 2, dans laquelle
chaque entrée (43, 44) du stator (40) s'étend sur un secteur angulaire (θ, φ) au moins égal à 25°, de préférence au moins égal à 40°, de préférence encore au moins égal à 50°.

4. Pompe selon l'une quelconque des revendications 1 à 3,
dans laquelle les entrées (43, 44) du stator (40) possèdent des secteurs angulaires (θ, φ) différents.

5. Pompe selon l'une quelconque des revendications 1 à 4,
dans laquelle l'arbre (51) comprend une cavité centrale (55) et une pluralité de lumières longitudinales (56) débouchant dans la cavité centrale (55), chaque palette (52) étant engagée dans une lumière longitudinale (56).

6. Pompe selon l'une quelconque des revendications 1 à 5,
dans laquelle le bord proximal (54) de chaque palette (52) présente des portions en saillie (54s) et des portions en retraits (54r) , chaque paire de palettes (52a, 52b, 52c, 52d) possédant un profil symétrique, distinct du profil des autres paires de palettes (52a, 52b, 52c, 52d), et
dans laquelle les portions en saillie (54s) de chaque paire de palettes (52a, 52b, 52c, 52d) s'étendent au niveau de portions en retrait (54r) de toutes les autres paires de palettes (52a, 52b, 52c, 52d).

7. Circuit de fluide, comprenant au moins une pompe (30) selon l'une quelconque des revendications 1 à 6.

8. Circuit de fluide selon la revendication 7, dans laquelle la pression de la ligne (27b) connectée à la première entrée (43) de la pompe (30) est différente de la pression de la ligne (27a) connectée à la deuxième entrée (44) de la pompe (30).

9. Turbomachine, comprenant un circuit de fluide (1) selon la revendication 7 ou 8.

## Patentansprüche

1. Desmodromische Pumpe mit radialen Flügeln für Turbotriebwerk, umfassend
einen Stator (40), der einen zylindrischen Hohlraum (41) umfasst, und
einen Rotor (50), der eine Welle (51), die den Hohlraum (41) des Stators (40) exzentrisch durchquert, und eine Vielzahl von Flügeln (52), die in Paaren (52a, 52b, 52c, 52d) organisiert sind, die an der Welle (51) beweglich und mit der Oberfläche des Hohlraums (41) des Stators (40) bündig zusammengebaut sind, umfasst, wobei sich die Flügel (52) eines gleichen Paars (52a, 52b, 52c, 52d) in Kontakt miteinander in einer gleichen Ebene, die zu der Welle (51) diametral ist, erstrecken, wobei sie in der diametralen Ebene im Verhältnis zu der Welle (51) beweglich sind,
wobei der Rotor (50) mindestens sechs Flügel (52) umfasst, und
**dadurch gekennzeichnet, dass** der Stator (40) zwei getrennte Eingänge (43, 44) und einen gemeinsamen Ausgang (45) umfasst, wobei Dichtungssegmente (47) zwischen den beiden getrennten Eingängen (43, 44) und zwischen jedem der beiden getrennten Eingänge (43, 44) und dem gemeinsamen Ausgang (45) eingerichtet sind.

2. Pompe nach Anspruch 1, wobei der Rotor (50) mindestens acht Flügel (52) umfasst.

3. Pompe nach Anspruch 1 oder 2, wobei sich jeder Eingang (43, 44) des Stators (40) über einen Winkelsektor (θ, φ) mindestens gleich 25°, bevorzugt mindestens gleich 40°, weiter bevorzugt mindestens gleich à 50°, erstreckt.

4. Pompe nach einem der Ansprüche 1 bis 3,
wobei die Eingänge (43, 44) des Stators (40) unterschiedliche Winkelsektoren (θ, φ) besitzen.

5. Pompe nach einem der Ansprüche 1 bis 4, wobei die Welle (51) einen mittleren Hohlraum (55) und eine Vielzahl von Längslumen (56), die in den mittleren Hohlraum (55) einmünden, umfasst, wobei jeder Flügel (52) mit einem Längslumen (56) in Eingriff steht.

6. Pompe nach einem der Ansprüche 1 bis 5, wobei der proximale Rand (54) jedes Flügels (52) vorstehende Abschnitte (54s) und vertiefte Abschnitte (54r) aufweist, wobei jedes Flügelpaar (52a, 52b, 52c, 52d) ein symmetrisches Profil besitzt, das anders als das Profil der anderen Flügelpaare (52a, 52b, 52c, 52d) ist, und
wobei sich die vorstehenden Abschnitte (54s) jedes Flügelpaars (52a, 52b, 52c, 52d) an vertieften Abschnitten (54r) aller anderen Flügelpaare (52a, 52b, 52c, 52d) erstrecken.

7. Fluidkreislauf, umfassend mindestens eine Pumpe (30) nach einem der Ansprüche 1 bis 6.

8. Fluidkreislauf nach Anspruch 7, wobei der Druck der Leitung (27b), die mit dem ersten Eingang (43) der Pumpe (30) verbunden ist, anders ist als der Druck der Leitung (27a), die mit dem zweiten Eingang (44) der Pumpe (30) verbunden ist.

9. Turbotriebwerk, umfassend einen Fluidkreislauf (1) nach Anspruch 7 oder 8.

## Claims

1. A desmodromic radial vane pump for a turbomachine, comprising:
a stator (40), including a cylindrical cavity (41), and
a rotor (50), including a shaft (51), passing eccentrically through the cavity (41) of the stator (40), and a plurality of vanes (52), arranged in pairs (52a, 52b, 52c, 52d), movably assembled on the shaft (51) and flush with the surface of the cavity (41) of the stator (40), the vanes (52) of the same pair (52a, 52b, 52c, 52d) extending in contact with each other in the same diametral plane of the shaft (51) while being movable in said diametral plane relative to the shaft (51),
wherein the rotor (50) comprises at least six vanes (52), and
**characterized in that** the stator (40) comprises two distinct inlets (43, 44) and a common outlet (45), sealing segments (47) being disposed between the two distinct inlets (43, 44) and between each of the two distinct inlets (43, 44) and the common outlet (45).

2. The pump according to claim 1, wherein the rotor (50) comprises at least eight vanes (52).

3. The pump according to claim 1 or 2, wherein each inlet (43, 44) of the stator (40) extends over an angular sector (θ, φ) at least equal to 25°, preferably at least equal to 40°, even more preferably at least equal to 50°.

4. The pump according to any one of claims 1 to 3, wherein the inlets (43, 44) of the stator (40) have different angular sectors (θ, φ).

5. The pump according to any one of claims 1 to 4, wherein the shaft (51) comprises a central cavity (55) and a plurality of longitudinal slots (56) opening out into the central cavity (55), each vane (52) being engaged in a longitudinal slot (56).

6. The pump according to any one of claims 1 to 5, wherein the proximal edge (54) of each vane (52) has protruding portions (54s) and recessed portions (54r), each pair of vanes (52a, 52b, 52c, 52d) having a symmetrical profile, distinct from the profile of the other pairs of vanes (52a, 52b, 52c, 52d), and wherein the protruding portions (54s) of each pair of vanes (52a, 52b, 52c, 52d) extend to the level of recessed portions (54r) of all the other pairs of vanes (52a, 52b, 52c, 52d).

7. A fluid circuit, comprising at least one pump (30) according to any one of claims 1 to 6.

8. The fluid circuit according to claim 7, wherein the pressure of the line (27b) connected to the first inlet (43) of the pump (30) is different from the pressure of the line (27a) connected to the second inlet (44) of the pump (30).

9. A turbomachine, comprising a fluid circuit (1) according to claim 7 or 8.
